# EUROPÄISCHE PATENTSCHRIFT

(11) **EP 2 587 064 B1**
(45) Veröffentlichungstag und Bekanntmachung des Hinweises auf die Patenterteilung: **16.07.2014**
(21) Anmeldenummer: 11186917.8
(22) Anmeldetag: 27.10.2011
(51) Int. Cl.: F04C 18/344, F01C 21/10

(54) **Flügelzellen-Vakuumpumpe**
Vane vacuum pump
Pompe à vide à palettes

(43) Veröffentlichungstag der Anmeldung: 01.05.2013
(73) Patentinhaber: Pierburg Pump Technology GmbH, 41460 Neuss (DE)
(72) Erfinder: Müller, Daniel, 42119 Wuppertal (DE); Al-Hasan, Nabil Salim, 50374 Erftstadt (DE); Cramer, Sebastian, 50259 Pulheim (DE)
(74) Vertreter: Eberlein, Jasper

(56) Entgegenhaltungen:
- EP-A2- 0 933 532
- BE-A- 626 003
- US-A- 4 484 873
- US-A- 5 169 298

## Beschreibung

Die Erfindung bezieht sich auf eine Flügelzellen-Vakuumpumpe zur Erzeugung eines Unterdruckes von absolut 100 mbar und weniger in einem Kraftfahrzeug.

Derartige Vakuumpumpen dienen in Kraftfahrzeugen dazu, den Arbeitsdruck für andere Aggregate zur Verfügung zu stellen, beispielsweise für einen Bremskraftverstärker.

Kfz-Vakuumpumpen sind in aller Regel so genannte Flügelzellen-Vakuumpumpen, bei denen mindestens drei in einem Rotorkörper verschiebbar gelagerte Schieber den Pumpraum in entsprechend viele rotierende Pumpzellen teilt. Herkömmliche Kfz-Flügelzellen-Vakuumpumpen weisen einen im Querschnitt kreisförmigen Pumpraum mit einer entsprechend kreisförmig geformten Umfangswand auf. Die Kreisförmigkeit des Pumpraums hat geometrisch zur Folge, dass sich das Volumen der rotierenden Pumpzellen stets ändert. Hierdurch liegt zwischen zwei benachbarten Pumpzellen, die durch den betreffenden Schieber voneinander getrennt sind, stets ein mehr oder weniger großes Druckgefälle vor. Durch dieses Druckgefälle wird eine tangentiale Kraft auf den Schieber verursacht, durch die der Schieber in Umfangsrichtung verkippt wird, so dass entsprechende Klemmkräfte zwischen dem Schieber und dem Schieberschlitz in dem Rotorkörper generiert werden. Diese Klemmkräfte wiederum verzehren einen Teil der Antriebsenergie und sind auch für einen erhöhten Verschleiß der Schieber verantwortlich.

Aus BE 626003 A und US 4,484,873 A sind Gaspumpen bekannt, die - in Drehrichtung gesehen - zwischen den Gaseinlass und dem Gasauslass einen Isovolumetriesektor aufweisen.

Aufgabe der Erfindung ist es vor diesem Hintergrund, eine Kfz-Flügelzellen-Vakuumpumpe mit verringertem Schieber-Verschleiß und verringerten Reibungsverlusten zu schaffen.

Diese Aufgabe wird erfindungsgemäß gelöst mit einer Vakuumpumpe mit den Merkmalen des Patentanspruchs 1.

Durch die Schieber wird der Pumpraum in mehrere rotierende Pumpzellen mit einem gleichen Zellensektorwinkel a geteilt. Die Umfangswand des Pumpengehäuses, die den Pumpraum radial begrenzt, ist nicht kreisförmig ausgebildet, sondern weist einen Isovolumetriesektor b mit einem konstanten Radius zur Rotoraxialen auf, wobei der Pumpenrotor exzentrisch zum Schwerpunkt der Pumpraum-Fläche angeordnet ist. Der Isovolumetriesektor b ist mindestens 10° größer als der Zellensektorwinkel a. Besonders bevorzugt ist der Isovolumetriesektor b mindestens 20° größer, und ganz besonders bevorzugt mindestens 30° größer als der Zellensektorwinkel a.

Die durch den Isovolumetriesektor wandernde Pumpzelle ändert ihr Volumen auf diese Weise über einen Winkel von mindestens 10° bzw. 20 oder 30° nicht, bewegt sich also in diesem Sektor isovolumetrisch. Im Bereich des Isovolumetriesektors ist die Pumpzelle fluidisch geschlossen, d.h. die Pumpzelle ist weder mit der Einlassöffnung noch mit der Auslassöffnung verbunden.

Im Bereich des Isovolumetriesektors herrschen zwischen zwei benachbarten Pumpzellen gleiche Drücke, so dass keine tangentialen Kräfte generiert werden. Da keine durch entsprechende Druckdifferenzen erzeugten Kippkräfte auf den Schieber wirken, wird der Schieber nicht verkippt. Untersuchungen ergeben haben, dass hierdurch Antriebsenergie eingespart und der Verschleiß der Schieber reduziert wird.

Zwischen dem Einlasssektor und dem Auslasssektor ist der Isovolumetriesektor in Drehrichtung zwischen dem Auslasssektor und dem Einlasssektor angeordnet.

Gemäß einer bevorzugten Ausgestaltung ist ein Elektromotor zum Antrieb des Pumpenrotors vorgesehen. Der Antrieb der Vakuumpumpe durch einen Elektromotor ist insbesondere deshalb vorteilhaft, weil die Drehzahl der Vakuumpumpe dann nicht unmittelbar von der Drehzahl des Kfz-Antriebsmotors abhängig ist. Vielmehr kann der Elektromotor in einer einfachen Ausführung die Vakuumpumpe mit einer annähernd konstanten Drehzahl drehen, oder aber, in einer aufwändigeren Ausführung, die Drehzahl der Vakuumpumpe den Randbedingungen anpassen.

Vorzugsweise ist die Vakuumpumpe trockenlaufend ausgebildet, so dass keine liquide Pumpenschmierung vorgesehen ist. Diese Ausführung ist konstruktiv einfach und preiswert. Es muss für die Schieberköpfe einerseits und die Umfangswand andererseits lediglich eine entsprechend geeignete reibungsarme Werkstoffpaarung gewählt werden.

Im Folgenden werden zwei Ausführungsbeispiele der Erfindung anhand der Zeichnungen näher erläutert. Es zeigen:
Figur 1 einen Querschnitts einen Kfz-Flügelzellen-Vakuumpumpe, die nicht die Erfindung aufweist, mit einem Isovolumetriesektor zwischen dem Einlasssektor und dem Auslasssektor, und
Figur 2 ein erfindungsgemäßes Ausführungsbeispiel eines Querschnitts einer Kfz-Flügelzellen-Vakuumpumpe mit einem Isovolumetriesektor zwischen dem Auslasssektor und dem Einlasssektor.

In den Figuren 1 und 2 ist jeweils eine Flügelzellen-Vakuumpumpe 10; 10' dargestellt, die für den Einsatz in einem Kraftfahrzeug bestimmt ist und einen Absolutdruck von 100 mbar und weniger erzeugen kann. Die Vakuumpumpe 10 der Figur 1 weist ein Pumpengehäuse 12 auf, das im Wesentlichen einen Pumpraum 17 umschließt. Das Pumpengehäuse 12 besteht im Wesentlichen aus einer nicht-kreisförmigen Umfangswand 14 und zwei Deckeln 15, wobei in beiden Figuren der obenliegende Deckel wegen der Darstellung im Querschnitt nicht sichtbar ist.

In dem Pumpraum 17 ist exzentrisch zum Schwerpunkt des Pumpraums 17 ein Pumpenrotor 16 drehbar angeordnet. Der Pumpenrotor 16 weist einen Rotorkörper 18 und fünf Schieber 20 auf, die in entsprechenden Schieberschlitzen 22 des Rotorkörpers 18 mit einer radialen Komponente verschiebbar gelagert sind. Der Rotorkörper 18 ist derart angeordnet, dass an einer Stelle der Umfangswand 14 zwischen der Auslassöffnung 26 und der Einlassöffnung 24 ein Dichtspalt 28 mit einer Spalthöhe von ca. 0,1 mm gebildet ist, der eine Gasrückströmung von der Auslassöffnung 26 zu der Einlassöffnung 24 weitgehend verhindert.

Die fünf Schieber 20 teilen den Pumpraum 17 in fünf rotierende Pumpzellen auf, die jeweils den gleichen Zeilensektorwinkel a aufweisen, der vorliegend ungefähr 72° beträgt. Der Pumpenrotor 16 dreht sich um eine Rotorachse 19 und wird von einem Elektromotor 30 angetrieben.

Der Pumpraum 17 lässt sich in mehrere Sektoren einteilen, nämlich einen Einlasssektor 32 mit einer Einlassöffnung 24, einen Auslasssektor 34 mit einer Auslassöffnung 26 und einen Isovolumetriesektor 36, der in Drehrichtung des Motors 16 zwischen dem Einlasssektor 32 und dem Auslasssektor 34 angeordnet ist. Der Isovolumetriesektor 36 der Figur 1 erstreckt sich über einen Winkel b von ungefähr 160°, ist also ungefähr 90° größer als der Zellensektorwinkel a von 72°. Der Radius r der Umfangswand 14 zu der Rotorachse 19 ist über den gesamten Isovolumetriesektor- Winkel b konstant, so dass das Zellenvolumen der Pumpzelle im Bereich des Isovolumetriesektors 36 konstant ist und sich nicht ändert.

Bei dem in der Figur 2 dargestellten Ausführungsbeispiel ist der Isovolumetriesektor 38 in Drehrichtung zwischen dem Auslasssektor 34 und dem Einlasssektor 32 angeordnet. Der Radius r' der Umfangswand 14' im Bereich des Isovolumetriesektors 38 ist hier ebenfalls konstant und entspricht annähernd dem Außenradius des im Querschnitt kreisförmigen Rotorkörpers 18. Auf einen extrem kleinen Dichtspalt mit einer Spalthöhe in der Größenordnung von 0, 1 mm kann bei diesem Ausführungsbeispiel unter Umständen verzichtet werden, da der Isovolumetriesektor-Winkel b' mit vorliegend ungefähr 140° größer als der Zellensektorwinkel a von 72° ist, so dass der Ringsspalt zwischen dem Rotorkörper 18 und der Umfangswand 14' im Bereich des Isovolumetriesektors 38 stets durch einen oder zwei Schieber 20 unterbrochen, also versperrt ist. Die Spalthöhe kann dann erheblich größer als 0,1 mm ausfallen, beispielsweise in einem Bereich von 0,2 bis 1,0 mm liegen.

## Patentansprüche

1. Kfz-Flügelzellen-Vakuumpumpe (10') mit einem einen Pumpraum (17') umschließenden Pumpengehäuse (12') und einem Pumpenrotor (16), der einen Rotorkörper (18) mit mindestens drei verschiebbar darin gelagerten Schiebern (20) aufweist, die den Pumpraum (17') in mehrere rotierende Pumpzellen gleicher Zellensektorwinkel (a) teilen, wobei das Pumpengehäuse (12') eine Einlassöffnung (24), eine Auslassöffnung (26) und eine umlaufende Umfangswand (14') aufweist,
wobei die Umfangswand (14') einen Isovolumetriesektor (38) mit einem konstanten Radius (r') zur Rotoraxialen (19) aufweist, und der Isovolumetriesektor- Winkel (b') mindestens 10° größer als der Zellensektorwinkel (a) ist,
und **dadurch gekennzeichnet dass**
der Isovolumetriesektor (38) in Drehrichtung zwischen dem Auslasssektor (34) mit der Auslassöffnung (26) und dem Einlasssektor (32) mit der Einlassöffnung (24) angeordnet ist.

2. Kfz-Flügelzellen-Vakuumpumpe (10') nach Anspruch 1, wobei ein Elektromotor (30) zum Antrieb des Pumpenrotors (16) vorgesehen ist.

3. Kfz-Flügelzellen-Vakuumpumpe (10') nach einem der vorangegangenen Ansprüche, wobei die Vakuumpumpe (10') trockenlaufend ausgebildet ist und keine liquide Pumpenschmierung aufweist.

4. Kfz-Flügelzellen-Vakuumpumpe (10') nach einem der vorangegangenen Ansprüche, wobei der Isovolumetriesektor- Winkel (38) mindestens 20° größer als der Zellensektorwinkel (a) ist.

5. Kfz-Flügelzellen-Vakuumpumpe (10') nach einem der vorangegangenen Ansprüche, wobei der Isovolumetriesektor- Winkel (38) mindestens 30° größer als der Zellensektorwinkel (a) ist.

## Claims

1. Vane vacuum pump (10') for motor vehicles with a pump housing (12') enclosing a pump chamber (17') and with a pump rotor (16) comprising a rotor body (18) with at least three slides (20) supported therein in a displaceable manner, which divide the pump chamber (17') into a plurality of rotating pump cells of an equal cell sector angle (a) each, wherein the pump housing (12') has an inlet opening (24), an outlet opening (26) and
a circumferentially extending peripheral wall (14'),
wherein the peripheral wall (14') has an isovolumetry sector (38) with a constant radius (r') with respect to the rotor axis (19) and the isovolumetry sector angle (38) is at least 10° larger than the cell sector angle (a), and
**characterized in that**
the isovolumetry sector (38) is arranged, seen in the direction of rotation, between the outlet sector (34) with the outlet opening (26) and the inlet sector (32) with the inlet opening (24).

2. Vane vacuum pump (10') for motor vehicles of claim 1, wherein an electric motor (30) is provided for driving the pump rotor (16).

3. Vane vacuum pump (10') for motor vehicles of one of the preceding claims, wherein the vacuum pump (10') is of a dry-running design and has no liquid pump lubrication.

4. Vane vacuum pump (10') for motor vehicles of one of the preceding claims, wherein the isovolumetry sector angle (38) is at least 20° larger than the cell sector angle (a).

5. Vane vacuum pump (10') for motor vehicles of one of the preceding claims, wherein the isovolumetry sector angle (38) is at least 30° larger than the cell sector angle (a).

## Revendications

1. Pompe à vide à palettes (10') pour véhicules à moteur, avec un boitier de pompe (12') enfermant une chambre de pompage (17') et avec un rotor de pompe (16) comprenant un corps de rotor (18) avec au moins trois palettes (20) supportées de manière déplaçable dans ledit corps, les palettes divisant la chambre de pompage (17') en plusieurs cellules de pompe rotatives d'angle de secteur de cellule (a) égal, ledit boitier de pompe (12') comprenant une ouverture d'entrée (24), une ouverture de sortie (26) et une paroi périphérique (14') s'étendant tout autour,
ladite paroi périphérique (14') comprenant un secteur d'isovolumétrie (38) à radius (r') constant par rapport à l'axe de rotor (19), et l'angle du secteur d'isovolumétrie (38) étant au moins 10° plus grand que l'angle de secteur de cellule (a), et
**caractérisée en ce que**
vu dans la direction de rotation, le secteur d'isovolumétrie (38) est disposé entre le secteur de sortie (34) incluant l'ouverture de sortie (26) et le secteur d'entrée (32) incluant le secteur d'entrée (24).

2. Pompe à vide à palettes (10') pour véhicules à moteur selon la revendication 1, dans laquelle un moteur électrique (30) est prévu pour l'entrainement du rotor de pompe (16).

3. Pompe à vide à palettes (10') pour véhicules à moteur selon l'une quelconque des revendications précédentes, dans laquelle la pompe à vide (10') est du type fonctionnant à sec et ne contient pas de lubrification de pompe liquide.

4. Pompe à vide à palettes (10') pour véhicules à moteur selon l'une quelconque des revendications précédentes, dans laquelle l'angle du secteur d'isovolumétrie (38) est au moins 20° plus grand que l'angle de secteur de cellule (a).

5. Pompe à vide à palettes (10') pour véhicules à moteur selon l'une quelconque des revendications précédentes, dans laquelle l'angle du secteur d'isovolumétrie (38) est au moins 30° plus grand que l'angle de secteur de cellule (a).
